# FASCICULE DE BREVET EUROPEEN

(11) **EP 1 354 777 B1**
(45) Date de publication et mention de la délivrance du brevet: **14.05.2008**
(21) Numéro de dépôt: 03354033.7
(22) Date de dépôt: 15.04.2003
(51) Int. Cl.: B61B 12/00, B61B 12/02

(54) **Cabine d'une installation de transport à câble aérien comportant une ossature métallique dotée de montants coudés de longueur variable**
Kabine einer Luftseilbahn mit einem metallischen Gerippe mit abgewinkelten Pfosten variabler Länge
Cabin of an aerial cableway with a steel framework with bent posts of variable length

(30) Priorité: 19.04.2002 FR 0204911; 16.04.2002 FR 0204722
(43) Date de publication de la demande: 22.10.2003
(62) Demande divisionnaire de: 03354076.6
(73) Titulaire: Sigma Composite, 38630 Veyrins (FR)
(72) Inventeur: Vittoz, Thierry, 38490 Chimlin (FR); Brehmer, Patrick c/o Sigma Composite, 38630 Veyrins (FR)
(74) Mandataire: Hecké, Gérard

(56) Documents cités:
- US-A- 953 352
- US-A- 3 797 409
- US-A- 4 327 648

## Description

### Domaine technique de l'invention

L'invention concerne une cabine d'une installation de transport à câble aérien, comportant une ossature métallique dotée de traverses, formant des parties inférieure et supérieure de l'ossature, et de montants, reliant la partie supérieure à la partie inférieure de l'ossature. Une telle cabine est connue par exemple du document US-A-4,327,648.

### État de la technique

Les cabines des installations de transport à câble aérien, selon l'art antérieur, par exemple du type téléphérique ou télécabine, sont des cabines à structure rigide, de forme rectangulaire ou courbée et comprenant différents éléments assemblés ensemble. Elles comportent une ossature métallique suspendue à un câble par une suspente, un habitacle en forme de coque ayant une paroi en matière plastique, l'ossature métallique comportant des montants verticaux droits ou courbés.

Selon leur utilisation, ces cabines sont aménagées en fonction du confort souhaité et du nombre de passagers à transporter, le plus souvent entre quatre et seize passagers. Ainsi pour transporter des passagers debout, il est nécessaire que la hauteur de la cabine soit adaptée à la hauteur d'un homme tandis que pour transporter des passagers assis, la surface au sol doit être adaptée au nombre de sièges. Les sièges peuvent être adossés aux parois de la cabine ou bien être dos-à-dos.

Il n'existe pas de modèle de cabine dont la structure soit capable de s'adapter facilement à ces différents paramètres. En effet pour fabriquer des cabines de hauteur et/ou de largeur différente, il est nécessaire d'utiliser des moyens d'assemblages différents et des outillages spécifiques qui augmentent le coût de fabrication d'une gamme de cabines.

### Objet de l'invention

L'invention a pour but de simplifier la fabrication d'un modèle de cabine d'une installation de transport à câble aériens, de surface et/ou de hauteur modulable.

Selon l'invention, ce but est atteint par le fait que chaque montant de l'ossature comporte deux sections rectilignes faisant entre elles un angle obtus prédéterminé dans une zone intermédiaire. Le même outillage de cintrage peut ainsi être utilisé pour la réalisation de tous les types de montants.

Selon un développement de l'invention, chacune des sections rectilignes des montants, fait un même angle obtus prédéterminé avec les traverses associées.

Selon un premier mode de réalisation, les longueurs des deux sections rectilignes des montants sont égales.

Selon un second mode de réalisation, les longueurs des deux sections rectilignes des montants sont différentes.

Selon une autre caractéristique, l'extrémité supérieure de chaque est prolongée par une extension faisant saillie du plan horizontal défini par les traverses formant la partie supérieure de l'ossature métallique et un dispositif de fixation est assemblé à l'extension de chaque montant en étant équipé d'un amortisseur pour la liaison à un palonnier de suspente.

L'invention a également pour objet un procédé de fabrication d'une cabine selon lequel les montants sont fabriqués par cintrage de la zone intermédiaire et par découpe d'au moins une des sections rectilignes de montants standard, de manière à définir une gamme de cabines de hauteur et/ou de largeur modulable.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
La figure 1 est une vue schématique de l'ossature métallique d'une cabine selon l'invention.
Les figures 2 et 3 illustrent la fabrication de montants d'une ossature selon la figure 1 à partir d'un montant standard.
Les figures 4,5 et 6 représentent différentes cabines comportant des montants selon la figure 2
Les figures 7 et 8 représentent différentes cabines comportant des montants selon la figure 3.
La figure 9 est une vue schématique en perspective d'une ossature métallique selon un mode particulier de réalisation.
La figure 10 est une vue en plan de l'ossature selon la figure 9 et d'un palonnier.
La figure 11 illustre la jonction d'un dispositif de fixation à l'extension d'un montant et à un bras du palonnier.

### Description de modes particuliers de réalisation.

La figure 1 représente une ossature métallique 1 d'une cabine d'une installation de transport à câble, comportant huit traverses horizontales 2. Les traverses 2, deux à deux parallèles, forment les parties inférieure 3 et supérieure 4 de l'ossature, qui peuvent être de sections carrées ou rectangulaires. Des moyens d'assemblage 5 relient les traverses 2 à quatre montants verticaux 6, qui assurent la liaison entre la partie inférieure 3 et la partie supérieure 4 de l'ossature 1. Les montants 6 sont de préférence des profilés en aluminium. Ils comportent deux sections rectilignes reliées par un coude dans la zone intermédiaire, chacune des sections rectilignes des montants, faisant le même angle ∝ obtus prédéterminé avec la traverse associée, cet angle étant de préférence compris entre 100° et 150°.

La figure 2 représente des montants 6a et 6b comportant des sections rectilignes symétriques et de longueur variable par rapport à un montant standard 6. Par montant standard, on entend un montant comportant deux sections rectilignes symétriques et un coude faisant entre les deux sections rectilignes un angle β obtus, compris de préférence entre 120° et 160°. Les sections rectilignes du montant 6 ont une longueur prédéterminée standard.
Les montants 6a et 6b sont fabriqués par découpe des deux sections rectilignes d'un montant standard 6, la partie découpée étant représentée en pointillés sur la figure 2. La découpe des sections rectilignes peut se faire par tout moyen approprié. Elle permet en fonction de la longueur des sections rectilignes choisie, de faire varier la distance entre les parties inférieure 3 et supérieure 4 de l'ossature 1, donc la hauteur de la cabine.

Selon la figure 3, une des deux sections rectilignes d'un montant standard 6 est découpée par tout moyen approprié, de manière à obtenir des montants dissymétriques 6c ou 6d, c'est-à-dire que l'une des sections rectilignes des montants est plus courte que l'autre, tout en conservant le même angle obtus β prédéterminé entre les deux sections rectilignes. La découpe des sections rectilignes des montants permet, en fonction de la longueur choisie et de la dissymétrie des montants 6c et 6d, de moduler la hauteur et/ou la largeur de la cabine et de positionner la hauteur du coude entre les parties inférieure 3 et supérieure 4.

Les montants des cabines représentées sur les figures 4, 5 et 6 correspondent respectivement aux montants 6, 6a et 6b de la figure 2. La cabine représentée à la figure 4 est alors une cabine standard, tandis que les cabines des figures 5 et 6 sont moins hautes. On peut ainsi, à partir de mêmes montants standard et par une simple opération de découpe, moduler la hauteur de la cabine. Les cabines peuvent également être simultanément modulées en largeur, en utilisant des traverses 2a (figure 5) ou 2b (figure 6), de longueur différente de la longueur des traverses 2 de la cabine standard, par exemple de longueur inférieure.

Le procédé de fabrication de toutes les cabines d'une gamme, à partir de montants standard comportant deux sections rectilignes, permettent de conserver le même angle obtus ∝ entre chaque partie rectiligne et la traverse qui lui est associée, quelle que soit la longueur des sections rectilignes.

Les montants des cabines représentées sur les figures 7 et 8 correspondent respectivement aux montants dissymétriques 6c et 6d de la figure 3.

Sur la figure 7, la section rectiligne la plus courte de chaque montant 6c est celle qui est associée aux traverses 2c formant la partie supérieure de l'ossature 1. Au moins deux des traverses parallèles 2c de la partie supérieure de l'ossature ont de préférence une longueur supérieure aux traverses 2e correspondant à la partie inférieure de l'ossature. Ceci permet de moduler la largeur de la cabine et d'adapter la cabine plus particulièrement au transport de passagers debout ou semi-assis.

Sur la figure 8, la section rectiligne la plus courte de chaque montant 6d est celle qui est associée aux traverses 2f formant la partie inférieure de l'ossature 1. Au moins deux des traverses parallèles 2f de la partie inférieure de l'ossature ont de préférence une longueur supérieure aux traverses 2d correspondant à la partie supérieure de l'ossature. Ceci permet d'élargir la surface de la partie basse de la cabine et d'adapter la cabine plus particulièrement au transport de passagers assis et/ou dos à dos. Comme sur les figures 5 et 6, l'angle ∝ reste inchangé.

L'opération simple de découpe d'un montant standard en fonction du type de cabine souhaité, permet d'utiliser un seul type de montant pour toute la gamme de cabine, rendant la fabrication des cabines plus simple et moins coûteuse. De plus, contrairement à des montants courbés, la forme des montants 6 comportant deux sections rectilignes, permet de conserver le même angle obtus ∝ entre chaque partie rectiligne et la traverse qui lui est associée, quelle que soit la longueur des sections rectilignes. Ceci permet d'utiliser pour toute la gamme de cabine, des moyens d'assemblage identiques entre les montants et les traverses qui leur sont associées, et ce indépendamment de la longueur des montants et donc du type de cabine fabriqué (hauteur et/ou largeur variable). Il est alors possible en choisissant la longueur des sections rectilignes des montants, de fabriquer une cabine adaptée au nombre de passagers à transporter et/ou au nombre de places assises voulu. Le même outillage de cintrage peut également être utilisé pour réaliser le coude de tous les types de montants.

Selon les figures 9 à 11, l'extrémité supérieure de chaque montant 6 est prolongée par une extension 7 se trouvant en saillie par rapport au plan horizontal défini par les traverses 2 formant la partie supérieure 4 de l'ossature métallique 1. L'ossature métallique 1 est reliée à une suspente (non représentée) par l'intermédiaire d'un palonnier 8 de liaison (Figure 10), lequel est monté sur un dispositif d'amortissement. La section transversale de l'extension 7 est sensiblement identique à celle du montant associé.

Un dispositif de fixation 9 est solidarisé à l'extension 7 des montants 6 pour assurer la jonction au palonnier 8 (Figure 10). Le dispositif de fixation 9 comprend une paire de platines 10 en acier, enserrant les deux faces opposées parallèles de chaque extension 7, en formant une liaison mécanique rigide (Figure 11). L'assemblage s'effectue au moyen de rivets 11, ou de tout autre organe de fixation. Le dispositif de fixation 9 de chaque montant 6 est équipé d'un amortisseur 12 connecté à un bras 13 du palonnier 8.

Les bras 13 du palonnier 9 assurent une répartition uniforme des efforts entre l'ossature 1 et la suspente. Les efforts cheminent directement des montants 6 au palonnier 8 grâce à l'agencement des quatre dispositifs de fixation 9 associés aux amortisseurs 12 à chaque extension 7 des montants 6. Un tel montage permet de supprimer tout tirant additionnel pour le montage des amortisseurs sur le palonnier 8.

La présence des dispositifs de fixation 9 en bout des montants 6 permet également de faciliter la connexion mécanique entre les montants 6 et les traverses 2. Les organes d'assemblage et de sécurité, notamment les rivets 11 ou boulons, sont parfaitement visibles de l'extérieur de la cabine, ce qui facilite les inspections périodiques réglementaires.

## Revendications

1. Cabine d'une installation de transport à câble aérien, comportant une ossature métallique (1) dotée de traverses (2,2a,2b,2c,2d, 2e, 2f)), formant des parties inférieure (3) et supérieure (4) de l'ossature (1), et de montants, reliant la partie supérieure (4) à la partie inférieure (3) de l'ossature, cabine **caractérisée en ce que** chaque montant (6, 6a,6b, 6c, 6d) comporte deux sections rectilignes faisant entre elles un angle obtus (β) prédéterminé dans une zone intermédiaire.

2. Cabine selon la revendication 1 **caractérisée en ce que** chacune des sections rectilignes des montants, fait un même angle obtus (∝) prédéterminé avec les traverses associées.

3. Cabine selon la revendication 2, **caractérisée en que** l'angle (∝) formé entre une section rectiligne d'un montant et la traverse associée est compris entre 100 et 150°.

4. Cabine selon l'une quelconque des revendications 1 à 3, **caractérisée en ce que** l'angle (β) formé entre les-deux sections rectilignes d'un montant est compris entre 120 et 160°.

5. Cabine selon l'une quelconque des revendications 1 à 4, **caractérisée en ce que** les longueurs des deux sections rectilignes des montants (6, 6a et 6b) sont égales.

6. Cabine selon l'une quelconque des revendications 1 à 4, **caractérisée en ce que** les longueurs des deux sections rectilignes des montants (6c, 6d) sont différentes.

7. Cabine selon la revendication 6, **caractérisée en ce que** la cabine est modulable en largeur, au moins deux des traverses parallèles de la partie inférieure (3) ou supérieure (4) de l'ossature (1), reliée à la plus petite section rectiligne des montants (6,6a, 6b, 6c, 6d), ayant une longueur supérieure aux traverses correspondantes de l'autre partie de l'ossature.

8. Cabine selon l'une quelconque des revendications 1 à 7, **caractérisée en ce que** l'extrémité supérieure de chaque montant (6, 6a, 6b, 6c, 6d) est prolongée par une extension (7) faisant saillie du plan horizontal défini par les traverses formant la partie supérieure (4) de l'ossature métallique (1) et **en ce qu'**un dispositif de fixation (9) est assemblé à l'extension (7) de chaque montant (6, 6a, 6b, 6c, 6d) en étant équipé d'un amortisseur (12) pour la liaison à un palonnier (8) de suspente.

9. Cabine selon la revendication 8, **caractérisée en ce que** le dispositif de fixation (9) comporte un système de platines (10) enserrant ladite extension (7) en formant une liaison mécanique rigide avec le montant associé.

10. Procédé de fabrication d'une cabine selon l'une quelconque des revendications 1 à 9, **caractérisé en ce que** les montants (6a, 6b, 6c, 6d) sont fabriqués par cintrage de la zone intermédiaire et par découpe d'au moins une des sections rectilignes de montants standard (6), de manière à définir une gamme de cabines de hauteur et/ou de largeur modulable.

## Claims

1. Aerial ropeway transport installation car, comprising a metal framework (1) equipped with cross-members (2,2a,2b,2c,2d,2e,2f) forming a bottom part (3) and a top part (4) of the framework (1), and uprights joining the top part (4) to the bottom part (3) of the framework (1), a car **characterized in that** each upright (6,6a,6b,6c,6d) comprises two straight sections forming a pre-determined obtuse angle (β) between one another in an intermediate zone.

2. Car according to claim 1, **characterized in that** each of the straight sections of the uprights makes the same pre-determined obtuse angle (α) with the associated cross-members.

3. Car according to claim 2, **characterized in that** the angle (α) formed between a straight section of an upright and the associated cross-member is comprised between 100 and 150°.

4. Car according to any one of claims 1 to 3, **characterized in that** the angle (β) formed between the two straight sections of an upright is comprised between 120 and 160°.

5. Car according to any one of claims 1 to 4, **characterized in that** the lengths of the two straight sections of the uprights (6, 6a and 6b) are equal.

6. Car according to any one of claims 1 to 4, **characterized in that** the lengths of the two straight sections of the uprights (6c, 6d) are different.

7. Car according to claim 6, **characterized in that** the width of the car is able to be modulated, at least two of the parallel cross-members of the top part (3) or bottom part (4) of the framework (1), joined to the smallest straight section of the uprights (6,6a,6b,6c,6d), having a greater length than the corresponding cross-members of the other part of the framework.

8. Car according to any one of claims 1 to 7, **characterized in that** the top end of the each upright (6,6a,6b,6c,6d) is extended by an extension (7) salient from the horizontal plane defined by the cross-members forming the top part (4) of the metal framework (1), and that a fixing device (9) is assembled to the extension (7) of each upright (6,6a,6b,6c,6d) and is equipped with a damper (12) for connection to a suspension beam (8).

9. Car according to claim 8, **characterized in that** the fixing device (9) comprises a plate system (10) clamping said extension (7) and forming a rigid mechanical link with the associated upright.

10. Method for manufacturing a car according to any one of claims 1 to 9, **characterized in that** the uprights (6a, 6b, 6c) are manufactured by bending of the intermediate zone and by cutting of at least one of the straight sections of standard uprights (6) so as to define a range of cars of variable height and/or width.

## Patentansprüche

1. Kabine einer Luftseilbahneinrichtung, die einen Metallrahmen (1) umfasst, der mit Querträgern (2, 2a, 2b, 2c, 2d, 2e, 2f) versehen ist, die einen unteren Teil (3) und einen oberen Teil (4) des Rahmens (1) bilden, sowie mit Längsträgern, die den oberen Teil (4) mit dem unteren Teil (3) des Rahmens verbinden, Kabine, die **dadurch gekennzeichnet ist, dass** jeder Längsträger (6, 6a, 6b, 6c, 6d) zwei gerade Abschnitte umfasst, die in einem Übergangsbereich miteinander einen vorbestimmten stumpfen Winkel (β) bilden.

2. Kabine nach Anspruch 1, **dadurch gekennzeichnet, dass** jeder der geraden Abschnitte der Längsträger den gleichen vorbestimmten stumpfen Winkel (α) mit den ihnen zugehörigen Querträgern bildet.

3. Kabine nach Anspruch 2, **dadurch gekennzeichnet, dass** der zwischen einem geraden Abschnitt eines Längsträgers und dem zugehörigen Querträger gebildete Winkel (α) 100 bis 150° beträgt.

4. Kabine nach einem der Ansprüche 1 bis 3, **dadurch gekennzeichnet, dass** der zwischen den beiden geraden Abschnitten eines Längsträgers gebildete Winkel (β) 120 bis 160° beträgt.

5. Kabine nach einem der Ansprüche 1 bis 4, **dadurch gekennzeichnet, dass** die Längen der beiden geraden Abschnitte der Längsträger (6, 6a und 6b) gleich sind.

6. Kabine nach einem der Ansprüche 1 bis 4, **dadurch gekennzeichnet, dass** die Längen der beiden geraden Abschnitte der Längsträger (6c, 6d) unterschiedlich sind.

7. Kabine nach Anspruch 6, **dadurch gekennzeichnet, dass** die Kabine in der Breite variabel ist, wobei mindestens zwei der parallelen Querträger des unteren (3) oder oberen (4) Teils des Rahmens (1), der mit dem kleineren geraden Abschnitt der Längsträger (6, 6a, 6b, 6c, 6d) verbunden ist, eine größere Länge als die entsprechenden Querträger des anderen Teils des Rahmens hat.

8. Kabine nach einem der Ansprüche 1 bis 7, **dadurch gekennzeichnet, dass** das obere Ende jedes Längsträgers (6, 6a, 6b, 6c, 6d) durch eine Verlängerung (7) verlängert ist, die aus der horizontalen Ebene heraussteht, die von den Querträgern gebildet wird, die den oberen Teil (4) des Metallrahmens (1) bilden, und **dadurch**, dass eine Befestigungsvorrichtung (9) an die Verlängerung (7) jedes Längsträgers (6, 6a, 6b, 6c, 6d) montiert ist und mit einem Stoßdämpfer (12) zur Verbindung mit einer Hängetraverse (8) versehen ist.

9. Kabine nach Anspruch 8, **dadurch gekennzeichnet, dass** die Befestigungsvorrichtung (9) ein System aus Platten (10) umfasst, die die Verlängerung (7) einfassen und so eine starre mechanische Verbindung mit dem entsprechenden Längsträger bilden.

10. Herstellungsverfahren für eine Kabine nach einem der Ansprüche 1 bis 9, **dadurch gekennzeichnet, dass** die Längsträger (6a, 6b, 6c, 6d) durch Rundbiegen des Übergangsbereichs und Abschneiden zumindest eines der geraden Standard-Längsträgerabschnitte (6) hergestellt werden, sodass eine Produktserie von Kabinen mit variabler Höhe und/oder Breite entsteht.
